# FASCICULE DE BREVET EUROPEEN

(11) **EP 1 564 173 B1**
(45) Date de publication et mention de la délivrance du brevet: **06.05.2009**
(21) Numéro de dépôt: 05360007.8
(22) Date de dépôt: 08.02.2005
(51) Int. Cl.: B65H 69/06, B65H 69/08

(54) **Dispositif d'assemblage de fils entre deux machines de traitement de fils**
Vorrichtung zum Verbinden von Garnen zwischen zwei Garnbehandlungmaschinen
Device for splicing yarns between two yarn treating machines

(30) Priorité: 11.02.2004 FR 0401363
(43) Date de publication de la demande: 17.08.2005
(73) Titulaire: SUPERBA (Société par Actions Simplifiée), 68100 Mulhouse (FR)
(72) Inventeur: Massotte, Philippe, 68420 Gueberschwihr (FR); Liebmann, Hubert, 68310 Wittelsheim (FR); Amos, Cathy, 30740 Rocky Face, GA (US); Bird, Bernard, 37415 Chattanooga, TN (US)
(74) Mandataire: Nuss, Pierre

(56) Documents cités:
- US-A- 1 523 999
- US-A- 3 616 054
- US-A- 3 793 117
- US-A- 5 032 214
- US-A- 6 073 434

## Description

La présente invention concerne le domaine de l'industrie textile, en particulier les machines d'assemblage de nappes de fils entre deux machines de traitement de fils, telles que des machines de thermofixation et de bobinage ou d'ensouplage ou des machines de vaporisage et de bobinage ou d'ensouplage ou entre des moyens d'alimentation d'une multitude de fils et des machines de tissage ou de touffetage, et a pour objet un dispositif d'assemblage de fils entre de telles machines de traitement de fils.

On connaît actuellement différents appareils d'assemblage d'un fil à un autre, en particulier pour la liaison du bout de fil de la fin d'une bobine avec le bout de fil du début d'une autre bobine. Il est ainsi possible d'introduire de grandes longueurs de fil dans différentes machines textiles, ces longueurs étant uniquement limitées par le nombre de bobines mises en oeuvre.

Ces appareils d'assemblage de fil, généralement dénommés splicers, fonctionnent suivant deux principes. Ces principes consistent soit en un entremêlement à l'aide d'un jet d'air tourbillonnant qui réalise un emmêlement des fibres d'extrémité de deux bouts de fil à assembler, soit, lorsque la matière constituant les fils le permet, à savoir dans le cas de fils thermoplastiques, par fusion des deux extrémités entre elles.

USA 6 073 434 et USA 5 003 676 décrivent respectivement des appareils qui permettent l'assemblage simultané d'une pluralité de paires de fils et qui réalisent l'assemblage de chaque paire de fil suivant l'un des principes énoncés plus haut. Cependant, USA 6 073 434 décrit un dispositif, dans lequel chaque fil, provenant aussi bien de la machine en amont que de la machine en aval, est inséré individuellement dans le moyen d'assemblage par emmêlement. Il s'ensuit que l'insertion des fils nécessite une intervention longue et fastidieuse.

Par ailleurs, USA 5 297 323 divulgue un appareil qui déplace une unité d'assemblage devant chaque paire de fils à assembler et réalise ainsi un assemblage de paires de fils l'une après l'autre.

L'utilisation des appareils et dispositifs d'assemblage multifilaires connus à ce jour et tels que décrits ci-dessus permet l'obtention d'un gain de temps substantiel par rapport à un procédé d'assemblage manuel de chacune des paires de fils à assembler.

Toutefois, ces appareils et dispositifs connus nécessitent un temps de préparation important pour présenter chaque fil individuel, constituant une paire de fils à assembler, dans une position correcte par rapport au dispositif d'assemblage.

La présente invention a pour but de pallier les inconvénients des dispositifs et appareils connus à ce jour en proposant un dispositif d'assemblage de fils, en particulier entre deux machines de traitement de fils, telles que des machines de thermofixation et de bobinage ou d'ensouplage ou des machines de vaporisage et de bobinage ou d'ensouplage ou entre des moyens d'alimentation d'une multitude de fils et des machines de tissage ou de touffetage, permettant un positionnement rapide et précis des bouts de fil d'une paire de fils à assembler entre eux.

A cet effet, ledit dispositif d'assemblage de fils comprend les caractéristiques de la revendication 1.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue en perspective d'un dispositif conforme à l'invention disposé entre deux machines de traitement de fils ;
la figure 2 est une vue partielle en perspective, à plus grande échelle, représentant le dispositif sans le châssis de support ;
la figure 3 est une vue analogue à celle de la figure 2, représentant le dispositif en position d'insertion des fils provenant de la machine en aval dans un moyen de nouage ;
la figure 4 est une vue partielle, à plus grande échelle, représentant le début de la phase de mise en place des fils provenant de la machine en amont, et
les figures 5 et 6 sont des vues en perspective, à échelle encore agrandie, représentant respectivement l'insertion finale des fils, provenant de la machine en amont, dans le moyen de nouage et la coupe des extrémités libres des fils avant leur assemblage.

La figure 1 des dessins annexés représente, à titre d'exemple, un dispositif destiné à être monté entre deux machines de traitement de fils, telles que des machines de thermofixation et de bobinage ou d'ensouplage ou des machines de vaporisage et de bobinage ou d'ensouplage ou entre des moyens d'alimentation d'une multitude de fils et des machines de tissage ou de touffetage, en vue de l'assemblage des fils.

Conformément à l'invention, ce dispositif est essentiellement constitué par un châssis de support 1, par un moyen 2 de guidage individuel des fils provenant de la machine en aval et d'insertion simultanée de tous ces fils dans un moyen 3 d'assemblage par emmêlement, par fusion ou autre, par un moyen 4 d'amenée et de maintien individuel provisoire des fils provenant de la machine en amont, par un dispositif 5 d'insertion simultanée de tous les fils provenant de la machine de traitement amont dans le moyen 3 d'assemblage par emmêlement, par fusion ou autre, par des ensembles 6 à 8 de blocage en position des fils avant et pendant l'assemblage par emmêlement, par fusion ou autre, et par un moyen 9 de coupe des extrémités libres des fils avant ledit assemblage.

Le châssis de support 1 peut être sous forme d'un châssis indépendant mobile, tel que représenté sur la figure 1 des dessins annexés, ou être solidarisé avec l'une des machines de traitement de fils, en aval ou en amont, et présente, d'une part, essentiellement deux flasques latéraux parallèles 10, entre lesquels sont montés le moyen 2 de guidage individuel des fils provenant de la machine en aval et d'insertion simultanée de tous ces fils dans un moyen 3 d'assemblage par emmêlement, par fusion ou autre, le moyen 3 d'assemblage par emmêlement, par fusion ou autre, le dispositif 5 d'insertion simultanée de tous les fils provenant de la machine de traitement en amont, dans le moyen 3 d'assemblage par emmêlement, par fusion ou autre, les ensembles 6 à 8 de blocage en position des fils avant et pendant l'assemblage par emmêlement, par fusion ou autre, et le moyen 9 de coupe des extrémités libres des fils avant l'assemblage et, d'autre part, un moyen de réception et de maintien du moyen 4 d'amenée et de maintien individuel provisoire des fils entrant dans la machine en aval.

Le moyen 2 de guidage individuel des fils provenant de la machine en aval et d'insertion simultanée de tous ces fils dans un moyen 3 d'assemblage par emmêlement, par fusion ou autre, est constitué par une plaque à oeillets 11 de guidage des fils provenant de la machine en aval, fixée entre les flasques latéraux parallèles 10 du châssis de support 1, et par une contre-plaque mobile 12 déplaçable parallèlement à la plaque à oeillets 11, par l'intermédiaire d'axes (non représentés) prévus près de son bord supérieur et coopérant avec des guides 13 prévus dans les flasques latéraux parallèles 10. Les guides 13 s'étendent devant la plaque à oeillets 11 et décrivent, entre leurs extrémités proches de cette dernière, une trajectoire non rectiligne s'écartant de ladite plaque à oeillets 11, leurs dites extrémités étant pourvues d'encoches d'arrêt et de maintien en position. Dans le mode de réalisation représenté aux figures 1 à 4 des dessins annexés, les guides 13 présentent une forme semi-cylindrique, cependant, ils pourraient également avoir une autre forme curviligne, voire une forme de ligne brisée.

Par ailleurs, pour son actionnement en déplacement dans les guides 13, la contre-plaque mobile 12 est avantageusement pourvue, près de son bord supérieur, d'au moins une poignée de manoeuvre, non représentée. Grâce à une telle poignée, la contre-plaque mobile 12 peut être facilement amenée de sa position de repos, en service normal des machines de traitement en aval et en amont, à sa position de mise en place des fils provenant de la machine en aval et d'insertion de ces fils dans le moyen 3 d'assemblage.

Le moyen 3 d'assemblage par emmêlement, par fusion ou autre, est de type connu sous le terme "splicer" et se présente sous forme d'une barre longitudinale s'étendant entre les flasques latéraux parallèles 10 et pourvue à intervalles réguliers d'encoches 3' de réception des extrémités des fils à relier, une buse pneumatique ou un dispositif de chauffage débouchant à l'intérieur de chaque encoche 3' pour réaliser l'emmêlement pneumatique ou la soudure par fusion. En outre, la barre longitudinale formant le moyen 3 peut être pourvue sur sa face supérieure d'une barre de fermeture partielle de la partie supérieure des encoches 3'. Une telle barre de fermeture est connue en soi et est montée de manière mobile transversalement sur la barre formant le moyen 3, de façon à permettre un pincement des fils avant et pendant le début de l'opération d'emmêlement pneumatique ou pendant le soudage par fusion.

Selon une caractéristique de l'invention, le moyen 3 d'assemblage par emmêlement, par fusion ou autre, est monté entre les flasques latéraux parallèles 10 avec possibilité de légers déplacements parallèlement aux extrémités des fils à assembler par emmêlement ou par soudage, par exemple par l'intermédiaire d'un vérin pneumatique, électrique ou mécanique, pendant l'opération d'assemblage. La commande de ce déplacement du moyen 3 peut être effectuée par l'intermédiaire d'un automate programmable ou par un autre automatisme tenant compte du début de l'opération d'emmêlement ou de soudage et de la durée totale de cette opération.

La contre-plaque mobile 12 est appliquée contre la plaque à oeillets 11 pendant les périodes de fonctionnement normal des machines de traitement de fils et peut être déplacée, dans une position d'insertion simultanée de tous les fils provenant de la machine en aval dans le moyen 3 d'assemblage par emmêlement, par fusion ou autre, en effectuant un mouvement suivant une trajectoire d'éloignement, écartant, dans un premier temps, les fils de la plaque à oeillets 11, puis ramenant ces derniers simultanément, chacun dans une encoche 3' du moyen d'assemblage 3 (figure 3).

Le moyen 4 d'amenée et de maintien individuel provisoire des fils provenant de la machine en amont se présente, préférentiellement, sous forme d'un peigne de pincement de chaque fil individuellement, ce peigne étant disposé, en position d'insertion simultanée de tous ces fils dans les encoches 3' correspondantes du moyen d'assemblage 3, dans le moyen de réception et de maintien du châssis support 1, se présentant sous forme de logements pour les extrémités dudit peigne.

Le dispositif 5 d'insertion simultanée des fils provenant de la machine en amont dans le moyen 3 d'assemblage par emmêlement, par fusion ou autre, est avantageusement constitué sous forme d'une barre de détour et de guidage présentant des gorges circonférentielles parallèles d'un nombre égal à celui des encoches du peigne formant le moyen 4, ainsi que des encoches du moyen d'assemblage 3 et dont l'écartement des gorges est égal à celui desdites encoches 3', et est monté sur le châssis de support 1 de manière déplaçable dans des rainures de guidage 14 des flasques latéraux parallèles 10. Ces rainures de guidage 14 s'étendent préférentiellement sensiblement parallèlement aux rainures de guidage 13 de la contre-plaque mobile 12 du moyen 2 et extérieurement à ces rainures 13 par rapport au centre des flasques 10, ces rainures de guidage 14 étant munies à chaque extrémité d'une encoche d'arrêt et de maintien, ainsi que d'une encoche d'arrêt et de maintien intermédiaire 14', proche de son extrémité supérieure et à distance du moyen 2.

Ainsi, la barre de détour et de guidage formant le dispositif 5 peut être déplacée d'une position inférieure de repos, telle que représentée aux figures 1 et 2 dans une position intermédiaire (figure 4), dans laquelle le peigne formant le moyen 4 peut être passé au-dessus de ladite barre de détour et de guidage et devant le moyen 2, en vue de sa mise en place sur le châssis support 1 (figure 5), dans sa position de maintien représentée à la figure 1. Il s'ensuit que chaque fil individuel, maintenu par le peigne formant le moyen 4, est guidé dans une gorge périphérique de la barre formant le dispositif 5 et, après montage dudit peigne dans sa position de maintien dans le châssis support 1, chaque fil se trouvera en face d'une encoche 3' du moyen 3 d'assemblage par emmêlement, par fusion ou autre, l'ensemble des fils étant mis en place simultanément.

Le moyen 9 de coupe des extrémités libres des fils avant l'assemblage consiste en une lame coupante, montée sur un chariot mobile et guidée transversalement sous le moyen d'assemblage 3, à proximité immédiate de ce dernier.

Les ensembles 6 à 8 de blocage en position des fils avant et pendant l'assemblage par emmêlement, par fusion ou autre, consistent, essentiellement, en trois traverses de pinçage des fils individuellement, ces traverses étant, d'une part, disposées respectivement, la première, 6, sous la barre formant le moyen 3 et à distance de cette dernière, la seconde, 7, entre la première, 6, et le moyen de coupe 9 monté déplaçable sous la barre formant le moyen 3 et la troisième, 8, au-dessus de la barre formant le moyen 3 et, d'autre part, pourvues chacune d'un moyen propre d'actionnement du pincement. La première traverse 6 et la seconde traverse 7 sont déplaçables perpendiculairement à leur extension longitudinale par guidage dans les flasques latéraux parallèles 10 et sont affectées, respectivement, la première, 6, au pincement des fils de la nappe de fils provenant de la machine de traitement en aval et la seconde, 7, au pincement simultané des fils de la nappe de fils provenant de la machine de traitement en amont, après leur mise en place et des fils déjà en place de la nappe de fils provenant de la machine en aval, la troisième traverse 8 réalisant un pincement simultané desdits fils par paires, pendant les opérations de coupe de leur extrémité et d'assemblage par entremêlement, par fusion ou autre. Des traverses de ce types présentent des encoches d'insertion des fils munies chacune d'un élément mobile de pincement, l'ensemble des éléments mobiles de pincement d'une traverse étant relié à un actionneur, tel qu'un vérin.

La traverse 6 est, en outre, avantageusement munie à sa partie inférieure d'un moyen de coupe transversal à lame ou à filament chauffant (non représenté), pour la coupe des fils provenant de la machine en aval, après leur mise en position.

Le dispositif d'assemblage de fils décrit ci-dessus fonctionne de la manière suivante :

Après arrêt d'une machine de traitement, en aval et/ou en amont, éventuellement suite à une rupture de fil ou à un autre problème de fonctionnement, l'ensemble des fils, issus de la machine de traitement en aval encore enfilés ou éventuellement réenfilés dans le moyen 2 de guidage individuel des fils, doit être relié aux fils correspondants provenant de la machine de traitement en amont.

A cet effet, les extrémités des fils enfilés dans le moyen 2 sont déplacés simultanément, par l'intermédiaire de la contre-plaque mobile 12 du moyen 2 de guidage individuel des fils, de la position initiale de cette dernière représentée aux figures 1 et 2 des dessins annexés dans la position représentée à la figure 3 des dessins annexés. Ce déplacement est effectué par un léger soulèvement de la contre-plaque mobile 12 hors des encoches d'arrêt et de maintien en position prévues à l'extrémité supérieure des guides 13 équipant les flasques latéraux parallèles 10 du châssis du support 1, à l'aide de la ou des poignées avantageusement prévues près du bord supérieur de ladite contre-plaque mobile 12.

Lors du déplacement de la contre-plaque mobile 12, les fils enfilés dans la plaque à oeillets 11 et dans la contre-plaque mobile 12 sont tirés simultanément à travers la plaque à oeillets 11 et amenés verticalement dans les encoches 3' du moyen 3 d'assemblage par emmêlement, par fusion ou autre, et, dans la position extême inférieure de la contre-plaque mobile 12, la partie des fils sortant desdistes encoches 3' dudit moyen d'assemblage 3 est amenée simultanément dans la première traverse 6 formant l'un des ensemble de blocage en position des fils et est serrée dans cette traverse par pincement. Au cours de cette opération, la deuxième traverse 7 de blocage en position des fils est affectée d'un mouvement de recul par rapport au plan passant par les faces avant du moyen d'assemblage 3 et de la première traverse 6. Après ce pincement, l'extrémité des fils dépassant à la partie inférieure de la traverse 6 est coupée au moyen du dispositif de coupe équipant cette dernière.

La contre-plaque mobile 12 est, ensuite, remise dans sa position de départ, dans laquelle elle est maintenue contre la plaque à oeillet 11. Puis, la barre de détour et de guidage formant le dispositif 5 est déplacée de sa position de repos inférieure, à savoir sous les première et deuxième traverses 6 et 7 et sous le moyen d'assemblage 3, par guidage dans les rainures 14 des flasques latéraux parallèles 10, vers une position intermédiaire, dans laquelle elle est maintenue dans les encoches d'arrêt et de maintien intermédiaires 14' desdites rainures 14. Le peigne de pincement de chaque fil individuellement formant le moyen 4 d'amenée et de maintien individuel provisoire des fils provenant de la machine en amont, sur lequel lesdits fils ont préalablement été enfilés, est alors mis en place, successivement par passage au-dessus de la barre de guidage et de détour formant le dispositif 5, de telle manière que chaque fil de l'ensemble des fils amenés simultanément soit guidé dans une gorge circonférentielle de ladite barre, devant le moyen 2 de guidage individuel des fils provenant de la machine en aval et devant le moyen d'assemblage 3, ainsi que devant la deuxième traverse 7 de blocage en position des fils, puis par montage de ses extrémités dans les logements correspondants du châssis support 1.

Il s'ensuit que tous les fils maintenus par le peigne formant le moyen 4 sont amenés simultanément devant les encoches 3' du moyen d'assemblage 3, ainsi que devant les encoches d'insertion des fils de la seconde traverse 7, la première traverse 6 pinçant déjà les fils issus de la machine de traitement en aval étant alors amenée dans une position rétractée par rapport à la face avant de la seconde traverse 7. La barre de détour et de guidage formant le dispositif 5 est alors déplacée dans sa position extrême supérieure par décrochage hors des encoches d'arrêt et de maintien intermédiaires 14' et guidage dans les rainures 14 jusqu'à l'extrémité supérieure de celles-ci et pénétration de son axe dans les encoches d'arrêt et de maintien d'extrémité correspondantes (figure 4).

Par arrivée dans cette position, le dispositif 5 déplace simultanément les fils, guidés sur la barre de détour et de guidage le constituant, dans une position telle qu'ils pénètrent, d'une part, dans les encoches d'insertion des fils de la seconde traverse 7 et, d'autre part, dans les encoches 3' du moyen d'assemblage 3 (figure 5). Les pinces de la seconde traverse 7 sont alors actionnées à la fermeture, de sorte que les fils provenant de la machine de traitement en amont, ainsi que les fils provenant de la machine de traitement en aval sont pincés simultanément dans cette seconde traverse 7. En effet, du fait du retrait préalable de la première traverse 6 pinçant les fils issus de la machine de traitement en aval, ces fils ont pénétré automatiquement dans les encoches correpondantes de la seconde traverse lors de l'arrivée en position de service de celle-ci, après le pincement des fils provenant de l'aval par la première traverse 6.

Simultanément, la barre de fermeture du moyen d'assemblage 3 est également actionnée dans le sens d'un pincement des fils, de même que la troisième traverse 8, de sorte que les bouts des fils sont entièrement immobilisés, en particulier au niveau de la barre longitudinale formant le moyen d'assemblage 3. Le moyen de coupe 9 est alors actionné et sa lame coupante, montée sur un chariot mobile, effectue un rapide déplacement transversal lors duquel l'ensemble des fils est coupé à ras de la face inférieure de la barre formant le moyen d'assemblage 3. Les buses ou dispositifs de chauffage équipant les encoches 3' de ce dernier sont alors alimentées en air sous pression ou électriquement, de façon à réaliser un emmêlement ou un soudage des fibres des extrémités coupées de chaque paire de fils logée dans chaque encoche 3'. Pour parfaire cet emmêlement ou ce soudage, le moyen d'assemblage 3 peut être affecté d'un léger mouvement de descente et de montée.

Grâce à l'invention, il est possible de réaliser un dispositif d'assemblage de fil entre des machines de traitement de fils, telles que des machines de thermofixation et de bobinage ou d'ensouplage ou des machines de vaporisage et de bobinage ou d'ensouplage ou entre des moyens d'alimentation d'une multitude de fils et des machines de tissage ou de touffetage, en permettant de réaliser très rapidement et très précisément les travaux préparatoires de positionnement des bouts de fil d'une paire de fils à assembler entre eux.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention tel que défini dans les revendications.

## Revendications

1. Dispositif d'assemblage de fils entre deux machines de traitement de fils, telles que des machines de thermofixation et de bobinage ou d'ensouplage ou des machines de vaporisage et de bobinage ou d'ensouplage ou entre des moyens d'alimentation d'une multitude de fils et des machines de tissage ou de touffetage, ayant un châssis de support (1) et **caracterisé en ce qu**'il est essentiellement constitué, par un moyen (2) de guidage individuel des fils provenant de la machine en aval et d'insertion simultanée de tous ces fils dans un moyen (3) d'assemblage par emmêlement, par fusion ou autre, par l'intermédiaire d'une contre-plaque mobile (12), par un moyen (4) d'amenée et de maintien individuel provisoire des fils provenant de la machine en amont, par un dispositif (5) d'insertion simultanée de tous les fils provenant de la machine de traitement amont dans le moyen (3) d'assemblage par emmêlement, par fusion ou autre, par des ensembles (6 à 8) de blocage en position des fils avant et pendant l'assemblage par emmêlement, par fusion ou autre, sous forme de trois traverses de pinçage des fils individuellement et par un moyen (9) de coupe des extrémités libres des fils avant ledit assemblage.

2. Dispositif, suivant la revendication 1, **caractérisé en ce que** le châssis de support (1) est sous forme d'un châssis indépendant mobile, ou est solidarisé avec l'une des machines de traitement de fils, en aval ou en amont, et présente, d'une part, essentiellement deux flasques latéraux parallèles (10), entre lesquels sont montés le moyen (2) de guidage individuel des fils provenant de la machine en aval et d'insertion simultanée de tous ces fils dans un moyen (3) d'assemblage par emmêlement, par fusion ou autre, le moyen (3) d'assemblage par emmêlement, par fusion ou autre, le dispositif (5) d'insertion simultanée de tous les fils provenant de la machine de traitement en amont dans le moyen (3) d'assemblage par emmêlement, par fusion ou autre, les ensembles (6 à 8) de blocage en position des fils avant et pendant l'assemblage par emmêlement, par fusion ou autre, et le moyen (9) de coupe des extrémités libres des fils avant l'assemblage et, d'autre part, un moyen de réception et de maintien du moyen (4) d'amenée et de maintien individuel provisoire des fils provenant de la machine en amont.

3. Dispositif, suivant la revendication 2, **caractérisé en ce que** le moyen (2) de guidage individuel des fils provenant de la machine en aval et d'insertion simultanée de tous ces fils dans un moyen (3) d'assemblage par emmêlement, par fusion ou autre, est constitué par une plaque à oeillets (11) de guidage des fils provenant de la machine en aval, fixée entre les flasques latéraux parallèles (10) du châssis de support (1), et par une contre-plaque mobile (12) déplaçable parallèlement à la plaque à oeillets (11), par l'intermédiaire d'axes prévus près de son bord supérieur et coopérant avec des guides (13) prévus dans les flasques latéraux parallèles (10).

4. Dispositif, suivant la revendication 3, **caractérisé en ce que** les guides (13) s'étendent devant la plaque à oeillets (11) et décrivent, entre leurs extrémités proches de cette dernière, une trajectoire non rectiligne s'écartant de ladite plaque à oeillets (11), leurs dites extrémités étant pourvues d'encoches d'arrêt et de maintien en position.

5. Dispositif, suivant la revendication 3, **caractérisé en ce que** la contre-plaque mobile (12) est pourvue, près de son bord supérieur, d'au moins une poignée de manoeuvre.

6. Dispositif, suivant la revendication 2, **caractérisé en ce que** le moyen (3) d'assemblage par emmêlement, par fusion ou autre, se présente sous forme d'une barre longitudinale s'étendant entre les flasques latéraux parallèles (10) et pourvue à intervalles réguliers d'encoches (3') de réception des extrémités des fils à relier, une buse pneumatique ou un dispositif de chauffage débouchant à l'intérieur de chaque encoche (3') pour réaliser l'assemblage pneumatique ou la soudure par fusion.

7. Dispositif, suivant la revendication 6, **caractérisé en ce que** la barre longitudinale formant le moyen (3) d'assemblage est pourvue sur sa face supérieure d'une barre de fermeture partielle de la partie supérieure des encoches (3').

8. Dispositif, suivant la revendication 6, **caractérisé en ce que** le moyen (3) d'assemblage par emmêlement, par fusion ou autre, est monté entre les flasques latéraux parallèles (10) avec possibilité de légers déplacements parallèlement aux extrémités des fils à nouer par emmêlement ou par soudage, par exemple par l'intermédiaire d'un vérin pneumatique, électrique ou mécanique, pendant l'opération d'assemblage.

9. Dispositif, suivant l'une quelconque des revendications 3 à 5, **caractérisé en ce que** la contre-plaque mobile (12) est appliquée contre la plaque à oeillets (11) pendant les périodes de fonctionnement normal des machines de traitement de fils et est déplacée, dans une position d'insertion simultanée de tous les fils provenant de la machine en amont dans le moyen (3) d'assemblage par emmêlement, par soudage ou autre, en effectuant un mouvement suivant une trajectoire d'éloignement, écartant, dans un premier temps, les fils de la plaque à oeillets (11), puis ramenant ces derniers simultanément, chacun dans une encoche (3') du moyen d'assemblage (3).

10. Dispositif, suivant la revendication 6, **caractérisé en ce que** le moyen (4) d'amenée et de maintien individuel provisoire des fils provenant de la machine en amont se présente sous forme d'un peigne de pincement de chaque fil individuellement, ce peigne étant disposé, en position d'insertion simultanée de tous ces fils dans les encoches (3') correspondantes du moyen d'assemblage (3), dans le moyen de réception et de maintien du châssis support (1), se présentant sous forme de logements pour les extrémités dudit peigne.

11. Dispositif, suivant la revendication 10, **caractérisé en ce que** le dispositif (5 ) d'insertion simultanée des fils, provenant de la machine en amont, dans le moyen (3) d'assemblage par emmêlement, par fusion ou autre, est constitué sous forme d'une barre de détour et de guidage présentant des gorges circonférentielles parallèles d'un nombre égal à celui des encoches du peigne formant le moyen (4) d'amende, ainsi que des encoches (3') du moyen d'assemblage (3) et dont l'écartement des gorges est égal à celui desdites encoches, et est monté sur le châssis de support (1) de manière déplaçable dans des rainures de guidage (14) des flasques latéraux parallèles (10).

12. Dispositif, suivant la revendication 11, **caractérisé en ce que** les rainures de guidage (14) s'étendent sensiblement parallèlement aux rainures de guidage (13) de la contre-plaque mobile (12) du moyen (2) et extérieurement à ces rainures (13) par rapport au centre des flasques (10), ces rainures de guidage (14) étant munies à chaque extrémité d'une encoche d'arrêt et de maintien, ainsi que d'une encoche d'arrêt et de maintien intermédiaire (14'), proche de son extrémité supérieure et à distance du moyen (2).

13. Dispositif, suivant la revendication 1, **caractérisé en ce que** le moyen (9) de coupe des extrémités libres des fils avant l'assemblage consiste en une lame coupante montée sur un chariot mobile et guidée transversalement sous le moyen d'assemblage (3), à proximité immédiate de ce dernier.

14. Dispositif, suivant la revendication 13, **caractérisé en ce que** les trois traverses de pinçage des fils individuellement sont, d'une part, disposées respectivement, la.première (6) sous une barre formant le moyen d'assemblage (3) et à distance de cette dernière, la seconde (7) entre la première (6) et le moyen de coupe (9) monté déplaçable sous la barre formant le moyen d'assemblage (3) et la troisième (8) au-dessus de la barre formant le moyen d'assemblage (3) et, d'autre part, pourvues chacune d'un moyen propre d'actionnement du pincement.

15. Dispositif, suivant la revendication 14, **caractérisé en ce que** la première traverse (6) et la seconde traverse (7) sont déplaçables perpendiculairement à leur extension longitudinale par guidage dans les flasques latéraux parallèles (10) et sont affectées, respectivement, la première (6) au pincement des fils de la nappe de fils provenant de la machine de traitement en aval et la seconde (7) au pincement simultané des fils de la nappe de fils provenant de la machine de traitement en amont, après leur mise en place, et des fils déjà en place de la nappe de fils provenant de la machine en aval, la troisième traverse (8) réalisant un pincement simultané desdits fils par paires, pendant les opérations de coupe de leur extrémité et d'assemblage par emmêlement, par fusion ou autre.

16. Dispositif, suivant l'une quelconque des revendications 14 et 15, **caractérisé en ce que** la première traverse (6) est, en outre, munie à sa partie inférieure d'un moyen de coupe transversal à lame ou à filament chauffant, pour la coupe des fils provenant de la machine en aval, après leur mise en position.

## Claims

1. Device for joining yarns between two yarn processing machines, such as thermosetting and winding or beaming machines or vapourisng and winding or beaming machines or between means for feeding a multitude of yarns and weaving or tufting machines comprising a support frame (1) and **characterised in that** consists essentially of a means (2) for individually guiding yarns coming from the machine downstream and simultaneously inserting all of said yarns into a joining means (3) by entanglement, fusion or other means, by means of a mobile backplate (12), by a feed unit (4) that provides temporary individual support for yarns from an upstream machine, by a device (5) for simultaneously inserting of all of the yarns coming from the upstream processing machine into the means (3) for joining by entanglement, fusion or other means, by assemblies (6 to 8) for locking the yarns in position prior to and during the joining by entanglement, by fusion or other means, in the form of three cross members for clamping the yarns individually and by a means (9) for cutting the free ends of the yarns prior to the said joining.

2. Device according to claim 1, **characterised in that** the support frame (1) is in the form of a mobile independent frame or is connected to one of the machines for processing yarns, downstream or upstream, and comprises on the one hand essentially two lateral parallel end plates (10), between which are mounted the individual guiding means (2) of yarns coming from the machine downstream and for simultaneously inserting of the all of said yarns into a means (3) for joining by entanglement, fusion or other means, the means (3) for joining by entanglement, fusion or other means, the device (5) for simultaneously inserting all of the yarns coming from the processing machine upstream into the joining means (3) by entanglement, fusion or other means, assemblies (6 to 8) for locking the yarns in position before and during the joining by entanglement, fusion or other means, and the means (9) for cutting the free ends of the yarns prior to joining, and on the other hand, a means for receiving and holding the feed unit (4) that provides temporary individual support for yarns from an upstream machine.

3. Device according to claim 2, **characterised in that** the means (2) for individually guiding the yarns coming from the machine downstream and for simultaneously inserting all of the yarns in a means (3) for joining by entanglement, fusion or other means, consists of an eyelet plate (11) for guiding yarns coming from the machine downstream, which is fixed between the lateral parallel end plates (10) of the support frame (1), and by a mobile backplate (12) which is displaceable parallel to the eyelet plate (11) by means of axes provided close to its upper edge and cooperating with guides (13) provided in the lateral parallel end plates (10).

4. Device according to claim 3, **characterised in that** the guides (13) extend in front of the eyelet plate (11) and describe, between their ends close to the latter, a non-rectilinear trajectory moving away from the said eyelet plate (11), their said ends being provided with notches for stopping and maintaining in position.

5. Device according to claim 3, **characterised in that** the mobile backplate (12) is provided, close to its upper edge, with at least one manoeuvring handle.

6. Device according to claim 2, **characterised in that** the means (3) for joining by entanglement, fusion or other means, is in the form of a longitudinal bar extending between the lateral parallel end plates (10) and provided at regular intervals with notches (3') for receiving the ends of the yarns to be joined, a pneumatic shaft or a heating device opening into the inside of each notch (3') to achieve pneumatic joining or welding by fusion.

7. Device according to claim 6, **characterised in that** the longitudinal bar forming the joining means (3) is provided on its upper face with a bar for the partial closure of the upper part of the notches (3').

8. Device according to claim 6, **characterised in that** the means (3) for joining by entanglement, fusion or other means, is mounted between the lateral parallel end plates (10) with the possibility of slight displacements parallel to the ends of the yarns to be knitted by entanglement or by welding, for example by means of a pneumatic, electric or mechanical cylinder, during the joining operation.

9. Device according to any one of claims 3 to 5, **characterised in that** the mobile backplate (12) is applied against the eyelet plate (11) during periods of normal functioning of the machines for processing yarns and is moved into a position for simultaneously inserting all of the yarns coming from the machine upstream into the means (3) for joining by entanglement, welding or other means, by performing a movement following a distancing trajectory, moving away in a first period the yarns of the eyelet plate (11), then bringing back the latter simultaneously, each into a notch (3') of the joining means (3).

10. Device according to claim 6, **characterised in that** the feed unit (4) that provides temporary individual support for yarns from an upstream machine is in the form of a comb for gripping each yarn individually, said comb being arranged in a position of simultaneous insertion of all of these yarns in the corresponding notches (3') of the joining means (3) in the means for receiving and maintaining the support frame (1), being in the form of housings for the ends of said comb.

11. Device according to claim 10, **characterised in that** the device (5) for the simultaneous insertion of yarns coming from the machine upstream into the means (3) for joining by entanglement, fusion or other means, is in the form of a curved and guiding bar having circumferential parallel grooves equal in number to the notches of the comb forming the feed unit (4), as well as notches (3') of the joining means (3) and the space between the grooves is equal to that of said notches, and is mounted onto the support frame (1) in a displaceable manner in the guiding grooves (14) of the lateral parallel end plates (10).

12. Device according to claim 11, **characterised in that** the guiding grooves (14) extend substantially parallel to the guiding grooves (13) of the mobile backplate (12) of the means (2) and outside said grooves (13) in relation to the centre of the end plates (10), said guiding grooves (14) being provided at each end with a stop and holding notch, as well as an intermediate stop and holding notch (14'), close to its upper end and at a distance from the means (2).

13. Device according to claim 1, **characterised in that** the means (9) for cutting the free ends of the yarns before the joining consists of a cutting blade mounted on a mobile carriage and guided transversally under the joining means (3) in the immediate proximity of the latter.

14. Device according to claim 13, **characterised in that** the three cross members gripping the yarns individually are, on the one hand, arranged respectively, the first (6) under a member forming the joining means (3) and at a distance from the latter, the second (7) between the first (6) and the cutting means (9) mounted displaceably below the member forming the joining means (3) and the third (8) above the member forming the joining means (3) and, on the other hand, each are provided with a means suitable for activating the clamping.

15. Device according to claim 14, **characterised in that** the first cross member (6) and the second cross member (7) are displaceable perpendicular to their longitudinal extension by guiding in the lateral parallel end plates (10) and are assigned respectively, the first (6) to clamping the yarns of the sheet of yarns coming from the processing machine downstream and the second (7) to simultaneously clamping the yarns of the sheet of yarns coming from the processing machine upstream after they are put in place, and yarns already in place from the sheet of yarns coming from the machine downstream, the third cross member (8) performing a simultaneous clamping of said yarns in pairs, during the cutting operations of their ends and joining by entanglement, fusion or other means.

16. Device according to either of claims 14 and 15, **characterised in that** the first cross member (6) is also provided at its lower end with a means for transverse cutting by blade or heating filament for cutting the yarns coming from the machine downstream after their positioning.

## Patentansprüche

1. Vorrichtung zum Verbinden von Garnen zwischen zwei Garnbehandlungsmaschinen wie Maschinen zur Thermofixierung und zum Spulen oder Bäumen oder Maschinen zur Dampfbehandlung und Spulen oder Bäumen oder zwischen Mitteln zum Zuführen einer Vielzahl von Garnen und Web- oder Tuftingmaschinen, welche ein Stützgestell (1) besitzt und **dadurch gekennzeichnet, dass** sie im Wesentlichen gebildet wird durch ein Mittel (2) zur individuellen Führung der von der Maschine unterhalb kommenden Garne und gleichzeitigen Einführung all dieser Garne in ein Mittel (3) zum Verbinden durch Verwickeln, Schmelzen oder dergleichen mittels einer mobilen Gegenplatte (12), durch ein Mittel (4) zur Zuführung und zum individuellen, provisorischen Halten der von der Maschine oberhalb kommenden Garne, durch eine Vorrichtung (5) zum gleichzeitigen Einführen aller von der Behandlungsmaschine oberhalb kommenden Garne in das Mittel (3) zum Verbinden durch Verwickeln, Schmelzen oder dergleichen, durch Anordnungen (6 bis 8) zum Blockieren der Garne vor und während dem Verbinden durch Verwickeln, Schmelzen oder anderem in Form von drei Traversen zum individuellen Einspannen der Garne und durch ein Mittel (9) zum Schneiden der freien Garnenden vor dem Verbinden.

2. Vorrichtung gemäß Anspruch 1, **dadurch gekennzeichnet, dass** das Stützgestell (1) die Form eines frei beweglichen Rahmens hat oder mit einer der Garnbehandlungsmaschinen unter- oder oberhalb verbunden ist und im Wesentlichen einerseits zwei parallele Seitenblenden (10), zwischen denen das Mittel (2) zur individuellen Führung der Garne und gleichzeitigen Einführung all dieser Garne in ein Mittel (3) zum Verbinden durch Verwickeln, Schmelzen und dergleichen, das Mittel (3) zum Verwickeln, Schmelzen und dergleichen, die Vorrichtung (5) zum gleichzeitigen Einführen aller von der Behandlungsmaschine oberhalb kommenden Garne in das Mittel (3) zum Verbinden durch Verwickeln, Schmelzen oder dergleichen, die Anordnungen (6 bis 8) zum Blockieren der Garne vor und während dem Verbinden durch Verwickeln, Schmelzen oder dergleichen und das Mittel (9) zum Schneiden der freien Garnenden vor dem Verbinden montiert sind, und andererseits ein Mittel zur Aufnahme und zum Halten des Mittels (4) zur Zuführung und zum individuellen, provisorischen Halten der von der Maschine oberhalb kommenden Garne umfasst.

3. Vorrichtung gemäß Anspruch 2, **dadurch gekennzeichnet, dass** das Mittel (2) zur individuellen Führung der von der Maschine unterhalb kommenden Garne und gleichzeitigen Einführung all dieser Garne in ein Mittel (3) zum Verbinden durch Verwickeln, Schmelzen oder dergleichen durch eine zwischen den parallelen Seitenblenden (10) des Stützgestells (1) befestigte Ösenplatte (11) zur Führung der von der Maschine unterhalb kommenden Garne und durch eine mobile Gegenplatte (12) gebildet wird, welche mittels der nah an ihrer oberen Kante vorgesehenen Achsen und im Zusammenwirken mit den in den parallelen Seitenblenden (10) vorgesehenen Führungen (13) parallel zur Ösenplatte (11) verschiebbar ist.

4. Vorrichtung gemäß Anspruch 3, **dadurch gekennzeichnet, dass** die Führungen (13) vor der Ösenplatte (11) angeordnet sind und zwischen ihren nah an der Ösenplatte gelegenen, mit Halte- und Stellkerben ausgestatteten Enden eine ungerade, von der Ösenplatte (11) wegführende Bahn beschreiben.

5. Vorrichtung gemäß Anspruch 3, **dadurch gekennzeichnet, dass** die bewegliche Gegenplatte (12) nah an ihrer oberen Kante mit mindestens einem Bediengriff ausgestattet ist.

6. Vorrichtung gemäß Anspruch 2, **dadurch gekennzeichnet, dass** das Mittel (3) zum Verbinden durch Verwickeln, Schmelzen und anderem die Form eines sich zwischen den parallelen Seitenblenden (10) ausdehnenden Längsbalkens umfasst und in regelmäßigen Intervallen mit Kerben (3') zur Aufnahme der zu verbindenden Garnenden, einer Druckluftdüse oder einer im Inneren jeder Kerbe (3') mündenden Heizvorrichtung zum Durchführen des pneumatischen Verbindens oder des Schweißens durch Schmelzen, ausgestattet ist.

7. Vorrichtung gemäß Anspruch 6, **dadurch gekennzeichnet, dass** der das Mittel (3) zum Verbinden bildende Längsbalken auf seiner oberen Fläche mit einem Stab zum Teilverschluss des oberen Bereichs der Kerben (3') ausgestattet ist.

8. Vorrichtung gemäß Anspruch 6, **dadurch gekennzeichnet, dass** das Mittel (3) zum Verbinden durch Verwickeln, Schmelzen oder dergleichen zwischen den beiden parallelen Seitenblenden (10), mit der Möglichkeit leichter Verschiebungen während des Verbindungsvorgangs parallel zu den durch Verwickeln oder Schweißen zu verknüpfenden Garnenden, zum Beispiel mittels eines pneumatischen, elektrischen oder mechanischen Zylinders, montiert ist.

9. Vorrichtung gemäß einem der Ansprüche 3 bis 5, **dadurch gekennzeichnet, dass** die mobile Gegenplatte (12) während der Standardbetriebszeiten der Garnbehandlungsmaschinen an dem Ösenbrett (11) angesetzt ist und in eine Position zum gleichzeitigen Einführen aller von der Maschine oberhalb kommenden Garne in das Mittel (3) zum Verbinden durch Verwickeln, Schweißen oder anderem verschoben wird, wobei sie eine einer Entfernungsbahn folgenden Bewegung ausführt, in einem ersten Arbeitsgang die Garne vom Ösenbrett (11) weg führt, dann diese gleichzeitig, jedes in eine Kerbe (3') des Mittels (3) zum Verbinden, zurück führt.

10. Vorrichtung gemäß Anspruch 6, **dadurch gekennzeichnet, dass** das Mittel (4) zur Zuführung und zum individuellen, provisorischen Halten der von der Maschine oberhalb kommenden Garne die Form eines Kamms zum individuellen Einspannen jedes Garns aufweist, dieser Kamm ist zum gleichzeitigen Einführen all dieser Garne in die dem Mittel (3) zum Verbinden entsprechenden Kerben (3') im Aufnahme- und Haltemittel des Stützgestells (1), welches die Form einer Aufnahme für die Kammenden aufweist, angeordnet.

11. Vorrichtung gemäß Anspruch 10, **dadurch gekennzeichnet, dass** die Vorrichtung (5) zum gleichzeitigen Einführen der von der Behandlungsmaschine oberhalb kommenden Garne in das Mittel (3) zum Verbinden durch Verwickeln, Schmelzen oder dergleichen in Form einer Stange zur Umleitung und Führung gebildet wird, welche im Umfang parallele Rillen in einer Zahl gleich derjenigen der Kerben des das Mittel (4) zur Zuführung bildenden Kamms, sowie gleich derjenigen der Kerben (3') des Mittels zum Verbinden (3), und bei welcher die Entfernung der Rillen gleich derjenigen der Kerben ist und die auf dem Stützgestell (1) so montiert ist, dass sie in den Führungsrillen (14) der parallelen Seitenblenden verschiebbar ist.

12. Vorrichtung gemäß Anspruch 11, **dadurch gekennzeichnet, dass** sich die Führungsrillen (14) etwa parallel zu den Führungsrillen (13) der mobilen Gegenplatte (12) des Mittels (2) und außen an diesen Rillen (13) in Bezug zur Mitte der Blenden (10) befinden, wobei diese Führungsrillen (14) sind an jedem Ende mit einer Halte- und Stellkerbe sowie einer Zwischenhalte- und -stellkerbe (14') nah an ihrem oberen Ende und im Abstand zum Mittel (2) ausgestattet sind.

13. Vorrichtung gemäß Anspruch 1, **dadurch gekennzeichnet, dass** das Mittel (9) zum Schneiden der freien Garnenden vor dem Verbinden aus einer auf einem mobilen Wagen montierten und quer unter dem Mittel (3) zum Verbinden in unmittelbarer Nähe zu diesem, geführten Schneideklinge besteht.

14. Vorrichtung gemäß Anspruch 13, **dadurch gekennzeichnet, dass** die drei Traversen zum individuellen Einspannen der Garne einerseits jeweils angeordnet sind, die erste (6) unter einer, das Mittel (3) zum Verbinden bildenden Stange und in Distanz zu diesem, die zweite (7) zwischen der ersten (6) und dem Mittel zum Schneiden (9), welches verstellbar unter der das Mittel (3) zum Verbinden bildenden Stange montiert ist, und die dritte (8) oberhalb der Stange, welches das Mittel (3) zum Verbinden bildet, und andererseits jede mit einem eigenen Mittel zum Durchführen der Einspannung ausgestattet ist.

15. Vorrichtung gemäß Anspruch 14, **dadurch gekennzeichnet, dass** die erste (6) und die zweite Traverse (7) senkrecht zu ihrer Längsabmessung in den parallelen Seitenblenden (10) durch Führung verschiebbar sind und jeweils zugewiesen sind, die erste (6) dem Einspannen der Garne der Garnschicht, welche von der Behandlungsmaschine unterhalb kommen, und die zweite (7) dem gleichzeitigen Einspannen der Garne der Garnschicht, welche von der Behandlungsmaschine oberhalb nach ihrer Inbetriebnahme kommen und der bereits eingesetzten Garne der Garnschicht, welche von unterhalb der Maschine kommen, wobei die dritte Traverse (8) ein gleichzeitiges Einspannen der Garne während des Schneidens ihrer Enden und der Verbindung durch Verwickeln, Schmelzen oder dergleichen paarweise durchführt.

16. Vorrichtung gemäß einem der Ansprüche 14 und 15, **dadurch gekennzeichnet, dass** die erste Traverse (6) außerdem an ihrem unteren Teil mit einem Mittel zum Schneiden, quer zur Klinge oder zum erhitzten Faden für das Schneiden der von der Maschine unterhalb nach ihrer Inbetriebnahme kommenden Garne, ausgestattet ist.
